# EUROPÄISCHE PATENTSCHRIFT

(11) **EP 0 770 458 B1**
(45) Veröffentlichungstag und Bekanntmachung des Hinweises auf die Patenterteilung: **27.01.1999**
(21) Anmeldenummer: 96116915.8
(22) Anmeldetag: 22.10.1996
(51) Int. Cl.: B24D 7/18, B24B 29/08

(54) **Verfahren zum maschinellen Beschleifen von Rohrmaterial sowie maschinenadaptierbarer Schleifkörper zur Durchführung des Verfahrens**
Method for the mechanical grinding of tubing as well as a machine adaptable grinding device for carrying out this method
Procédé pour le meulage mécanique de matériaux tubulaires et outil de meulage adaptable à la machine pour l'exécution de ce procédé

(30) Priorität: 25.10.1995 DE 19539727
(43) Veröffentlichungstag der Anmeldung: 02.05.1997
(73) Patentinhaber: Jöst, Peter, 69518 Abtsteinach (DE)
(72) Erfinder: Jöst, Peter, 69518 Abtsteinach (DE)
(74) Vertreter: Knoblauch, Andreas, Dr.-Ing.

(56) Entgegenhaltungen:
- DE-U- 9 417 419
- US-A- 5 295 278
- US-A- 5 341 603

## Beschreibung

Die Erfindung betrifft ein Verfahren sowie einen zur Durchführung des Verfahrens geeigneten maschinenadaptierbaren Schleifkörper ausgehend von den Merkmalen des Oberbegriffs des Anspruchs 1 bzw. des Anspruchs 4.

Zur Schleifbearbeitung von Rohren, insbesondere von kantenlosen also kreisrunden oder ovalen Rohren, die beispielsweise zu Geländer verarbeitet sind, war die effiziente Nutzung von Maschinen wegen der schlechten Zugänglichkeit bislang kaum möglich. Gemäß dem deutschen Gebrauchsmuster G 94 17 419.9 wurde ein maschinenadaptierbarer Schleifkörper in Form eines Endlosbandes vorgeschlagen, der mit seiner Schleiffläche das zu bearbeitende Rohr etwa mit 180 Grad umschloß und ähnlich eines Riemens um eine drehantreibbare Vorrichtung gelegt wurde. Mittels eines Klettverschlusses kann die Schleife geschlossen werden, so daß ein Umlaufen des Schleifkörpers, um das zu bearbeitende und von den Enden nicht zugängliche Rohr sowie um die Antriebswelle der Maschine sichergestellt war. Die diesen Schleifkörper anwendende Person hat eine zusätzlich Schwenkbewegung bzw. ein Umsetzen der Maschine vorzunehmen, um das zu bearbeitende Rohr in vollem Umfang zu verschleifen. Mit diesem vorgeschlagenen Schleifkörper wurden bereits beste Ergebnisse erzielt.

Der vorliegenden Erfindung liegt die Aufgabe zugrunde, ebenfalls einen maschinenadaptierbaren Schleifkörper bereitzustellen, der in der Anwendung sowie vom Schleifergebnis her noch bessere Ergebnisse erzielt, sowie ein Verfahren vorzuschlagen, daß sich diesem Schleifkörper bedient.

Diese Aufgabe wird erfindungsgemäß durch ein Verfahren nach Anspruch 1 sowie durch einen Schleifkörper nach Anspruch 4 gelöst. Besonders bevorzugte Weiterbildungen der Erfindung sind in den Unteransprüchen gekennzeichnet.

Erfindungsgemäß umgreift der Schleifkörper das zu bearbeitende Rohr annähernd hüllen- oder mantelförmig, so daß nahezu eine Auflage der Schleiffläche des Schleifkörpers auf dem zu bearbeitenden Rohr von etwa 360 Grad vorliegt. Diese vollflächige Umhüllung ist jedoch nicht zwingend aber vorteilhaft, wobei der Schleifkörper auch durch einzelne Segmente gebildet werden kann. Hierbei ist in etwa ein Schleifkörper mit einer Länge von annähernd dem Umfang des zu bearbeitenden Rohres zu wählen. Nachdem der Schleifkörper um das zu bearbeitende Rohr gelegt ist, werden die aufeinandertreffenden Enden mittels einem Verschlußmittel versehen, der diese beiden Enden verbindet. Das Verschlußmittel sollte den größtmöglichen Umfang des Schleifkörpers umgeben und ist einerseits dazu geeignet, den Schleifkörper rotierend auf das Rohr einwirken zu lassen und andererseits mit einem Antreibmittel adaptiert zu werden. Durch dieses erfindungsgemäße Verfahren sowie der Anordnung der Teile wird erreicht, daß die Rotationsachse des Schleifkörpers koaxial zur Achse des zu bearbeitenden Rohres liegt und somit der Schleifkörper rotierend auf das Rohr einwirkt nachdem das Verschlußmittel mit einem Antreibmittel zusammenwirkt, welches von einer drehantreibbaren Maschine in Bewegung gesetzt wird.
Hierzu ist es erfindungsgemäß von Vorteil, daß der Schleifkörper auf der, dem zu bearbeitenden Rohr weggewandten Seite eine Klettadaptionsfläche aufweist, um mit dem Verschlußmittel, das ebenfalls als Klettverschluß ausgebildet ist, eine Verbindung einzugehen.
Das Verschlußmittel sowie das Antreibmittel müssen zusammenwirkende Adaptionsflächen aufweisen, so daß ein geeigneter und günstiger Reibschluß erzielt wird. Das Antreibmittel selbst kann als ein mit der drehantreibbaren Maschine zusammenwirkender Riemen ausgebildet sein.

Anhand den beigefügten Zeichnungen, die ein besonders bevorzugtes Ausführungsbeisiel der Erfindung zeigen, wird diese nun näher beschrieben. Dabei zeigen:
- Figur 1: eine Seitenansicht auf die erfindungsgemäße Anordnung;
- Figur 2: eine Draufsicht der Darstellung gemäß Figur 1.

In den Figuren 1 und 2 ist ein kreisförmiges Rohr 2 dargestellt, das von dem erfindungsgemäßen Schleifkörper 1 bearbeitet wird.
Der Schleifkörper 1 wurde hinsichtlich seiner Länge so gewählt, daß er das Rohr 2 annähernd mit 360 Grad umgibt. Die Enden 7 und 8 des Schleifkörpers 1 liegen sich gegenüber und werden mit einem Verschlußmittel 3 verbunden.
In diesem Ausführungsbeispiel besitzt der Schleifkörper 1 auf seiner dem zubearbeitenden Rohr 2 weggewandten Seite 9 eine Klettadaptionsfläche 10, die mit dem Verschlußmittel 3, das hier bevorzugterweise auch als Klettverschluß ausgebildet ist, zusammenwirkt. Auch das Verschlußmittel 3 umgreift bevorzugterweise in vollem Umfang den Schleifkörper 1. Etwa mit 180 Grad umgibt das Antreibmittel 4 in Form eines Riemens den Schleifkörper 1 bzw. das Verschlußmittel 3. Das Antreibmittel 4 ist zu einer drehantreibbaren Maschine geführt, deren Rotationsachse schematisch mit dem Bezugszeichen 12 gekennzeichnet ist.

Mit dem Bezugszeichen 4 ist das Antreibmittel gekennzeichnet, welches genauso, wie der Schleifkörper und das Verschlußmittel zunächst als offener Streifen ausgebildet sein muß, um ein Umlegen dieser Elemente um das zu bearbeitede Rohr zu ermöglichen.

Im Betrieb wird somit das Antreibmittel 4 in Bewegung versetzt, wobei der Schleifkörper 1 bzw. das Verschlußmittel 3 um die Achse des Rohres 2 rotiert, wobei der Schleifkörper 1 bzw. das Verschlußmittel 3 selbst eine Rotationsachse 5 aufweist, die kongruent zur Achse des Rohres 2 liegt. Dadurch wird das Rohr 2 vollflächig durch den rotierenden Schleifkörper 1 umgriffen und der Anwender muß lediglich unter entsprechender Zugkraft eine Auf- und Abwärtsbewegung vollführen, um die gesamte Länge des zu bearbeitenden Rohres zu erfassen.

### Bezugszeichenliste

- 1: Schleifkörper
- 2: Rohr
- 3: Verschlußmittel
- 4: Antreibmittel
- 5: Rotationsachse von 1/3
- 6: Achse von 2
- 7: Ende von 1
- 8: Ende von 1
- 9: Seite von 1
- 10: Klettadaptionsfläche von 1
- 11: Adaptionsfläche des Antreibmittels
- 12: Rotationsachse der Maschine

## Patentansprüche

1. Verfahren zum maschinellen Beschleifen oder gleichartiger Bearbeitung von Rohrmaterial, insbesondere kantenlosem Rohr, das zu Geländerpfosten oder gleichartigen Bauwerken verarbeitet ist, bei dem das Rohr von einem streifenförmigen Schleifkörper umhüllt wird, der zumindest teilumfänglich an ihm anliegt, dadurch gekennzeichnet, daß ein straifenförmiges Verschlußmittel um den Schleifkörper gelegt wird und dieser als Endlosschleifkörper rotierend auf das zu behandelnde Rohr einwirkt, indem das Verschlußmittel eine anpressende Hülle auf den Schleifkörper bildet und mit einem Antreibmittel adaptierbar ist.

2. Verfahren nach Anspruch 1, dadurch gekennzeichnet, daß die Rotationsachse (5) des Schleifkörper (1) koaxial zur Achse (6) des zu bearbeitenden Rohres (2) liegt.

3. Verfahren nach Anspruch 1 oder 2, dadurch gekennzeichnet, daß die Länge des Schleifkörpers (1) annähernd dem Umfang des zu bearbeitenden Rohres (2) entspricht,

4. Maschinenadaptierbarer Schleifkörper zur Durchführung des Verfahrens nach Anspruch 1 zur Bearbeitung von Rohrmaterial, insbesondere kantenlosem Rohr, das zu Geländerpfosten oder gleichwertigen Bauwerken verarbeitet ist, mit sich gegenüberliegenden Enden (7, 3), die durch ein Verschlußmittel (3) lösbar verbunden sind, dadurch gekennzeichnet, daß das Verschlußmittel (3) den Schleifkörper (1) auf seinem ganzen Umfang umgreift und mit einem Antreibmittel (4) rotierend antreibbar ist.

5. Maschinenadaptierbarer Schleifkörper nach Anspruch 4, dadurch gekennzeichnet, daß der Schleifkörper (1) und das Verschlußmittel (3) eine Klettadaptionsfläche (10) aufweisen, mit der sie eine Verbindung eingehen.

6. Maschinenadaptierbarer Schleifkörper nach Anspruch 4 oder 5, dadurch gekennzeichnet, daß das Antreibmittel (4) eine mit dem Verschlußmittel (3) zusammenwirkende Adaptionsfläche (11) aufweist.

7. Maschinenadaptierbarer Schleifkörper nach einem der Ansprüche 4 bis 6, dadurch gekennzeichnet, daß das Antreibmittel (4) als ein mit einer drehantreibbaren Maschine zusammenwirkender Riemen ausgebildet ist.

8. Maschinenadaptierbarer Schleifkörper nach einem der Ansprüche 4 bis 7, dadurch gekennzeichnet, daß der Schleifkörper (1) aus mehreren Segmenten gebildet wird.

## Claims

1. Method for the machine grinding or similar machining of tubular material, especially tube without edging, which is processed to form railing posts or building structures of the same kind in which the tube is enclosed in a strip-shaped abrasive structure which lies against it for at least a part of its circumference, characterised in that a strip-shaped sealing medium is placed about the abrasive structure and this acts in rotating manner as a continuous abrasive structure on the tube to be treated in that the sealing medium forms an envelope pressing against the abrasive structure and can be adapted to a means of propulsion.

2. Method according to Claim 1, characterised in that the axis of rotation (5) of the abrasive structure (1) is located coaxially with respect to the axis (6) of the tube (2) to be machined.

3. Method according to Claim 1 or 2, characterised in that the length of the abrasive structure (1) is approximately equivalent to the circumference of the tube (2) to be machined.

4. Machine-adaptable abrasive structure for carrying out the method according to Claim 1 for machining tubular material, especially tube without edging, which is processed to form railing posts or equivalent building structures having opposite ends (7, 3) which are connected detachably by means of a sealing medium (3), characterised in that the sealing medium (3) encompasses the abrasive structure (1) over its entire circumference and can be driven in rotating manner by a means of propulsion (4).

5. Machine-adaptable abrasive structure according to Claim 4, characterised in that the abrasive structure (1) and the sealing medium (3) have a burr-type adaptation surface (10) with which they undergo connection.

6. Machine-adaptable abrasive structure according to Claim 4 or 5, characterised in that the means of propulsion (4) has an adaptation surface (11) working together with the sealing medium (3).

7. Machine-adaptable abrasive structure according to one of Claims 4 to 6, characterised in that the means of propulsion (4) is constructed as a belt working together with a machine capable of rotary drive propulsion.

8. Machine-adaptable abrasive structure according to one of Claims 4 to 7, characterised in that the abrasive structure (1) is formed from a plurality of segments.

## Revendications

1. Procédé pour le meulage mécanique ou usinage similaire de matériaux tubulaires, notamment une tubulure sans bords vifs travaillée pour former des poteaux de rambardes ou des ouvrages analogues, dans lequel la tubulure est entourée par un corps de meulage en forme de bande qui est appliqué sur ladite tubulure par au moins une partie du pourtour, caractérisé par le fait qu'un moyen d'obturation en forme de bande est placé autour du corps de meulage et ce dernier agit sur la tubulure à traiter, avec rotation en tant que corps de meulage sans fin, du fait que le moyen d'obturation forme une enveloppe de compression sur ledit corps de meulage, et peut être adapté avec un moyen d'entraînement.

2. Procédé selon la revendication 1, caractérisé par le fait que l'axe de rotation (5) du corps de meulage (1) est coaxial à l'axe de rotation (6) de la tubulure (2) devant être usinée.

3. Procédé selon la revendication 1 ou 2, caractérisé par le fait que la longueur du corps de meulage (1) correspond approximativement au pourtour de la tubulure (2) devant être usinée.

4. Corps de meulage adaptable sur machine pour l'exécution du procédé selon la revendication 1, en vue de l'usinage de matériaux tubulaires, notamment une tubulure sans bords vifs travaillée pour former des poteaux de rambardes ou des ouvrages équivalents, muni d'extrémités (7, 8) situées en vis-à-vis et reliées amoviblement par l'intermédiaire d'un moyen d'obturation (3), caractérisé par le fait que le moyen d'obturation (3) ceinture le corps de meulage (1) sur tout son pourtour, et peut être mené en rotation avec un moyen d'entraînement (4).

5. Corps de meulage adaptable sur machine, selon la revendication 4, caractérisé par le fait que ledit corps de meulage (1) et le moyen d'obturation (3) présentent une surface (10) d'adaptation par agrippage, par laquelle ils sont solidarisés.

6. Corps de meulage adaptable sur machine, selon la revendication 4 ou 5, caractérisé par le fait que le moyen d'entraînement (4) comporte une surface d'adaptation (11) coopérant avec le moyen d'obturation (3).

7. Corps de meulage adaptable sur machine, selon l'une des revendications 4 à 6, caractérisé par le fait que le moyen d'entraînement (4) est réalisé sous la forme d'une courroie coopérant avec une machine pouvant être menée en rotation.

8. Corps de meulage adaptable sur machine, selon l'une des revendications 4 à 7, caractérisé par le fait que ledit corps de meulage (1) est formé de plusieurs segments.
